# EUROPÄISCHE PATENTSCHRIFT

(11) **EP 0 173 091 B1**
(45) Veröffentlichungstag und Bekanntmachung des Hinweises auf die Patenterteilung: **14.09.1988**
(21) Anmeldenummer: 85109491.2
(22) Anmeldetag: 27.07.1985
(51) Int. Cl.: B60J 1/17

(54) **Fensterscheibe für Kraftfahrzeuge mit einer daran befestigten Schiene**
Lower glass support rail for vehicle windows
Glissière inférieure de support pour panneau de fenêtre de véhicules automobiles

(30) Priorität: 25.08.1984 DE 3431391
(43) Veröffentlichungstag der Anmeldung: 05.03.1986
(73) Patentinhaber: Bayerische Motoren Werke Aktiengesellschaft, 80788 München (DE)
(72) Erfinder: Leistner, Rolf, D-8000 München 50 (DE); Nebel, Hans, D-8000 München (DE); Possenriede, Herbert, D-8069 Schweitenkirchen (DE); Wilms, Hans, D-8031 Maisach (DE)
(74) Vertreter: Dexheimer, Rolf

(56) Entgegenhaltungen:
- EP-A- 0 040 588
- DE-A- 3 322 799
- GB-A- 2 052 614
- US-A- 3 806 188
- PATENTS ABSTRACTS OF JAPAN, Band 7, Nr. 71 (M-202) [1216], 24. März 1983; & JP - A - 58 418 (HORI GLASS K.K.) 05-01-1983
- Idem

## Beschreibung

Die Erfindung bezieht sich auf eine Fensterscheibe für Kraftfahrzeuge mit einer daran befestigten, insbesondere aus Metall bestehenden Schiene, die einen mit Distanzelementen versehenen U-förmigen Querschnittsbereich zur Aufnahme des Randes der Fensterscheibe unter Zwischenschaltung von Klebermaterial aufweist.

Bei einer bekannten derartigen Fensterscheibe (JP-A-58-418) ist die eigentliche Führungsschiene mit einem zusätzlichen daran zu befestigenden Halter versehen, der den U-förmigen Querschnittsbereich zur Aufnahme des Fensterscheibenrandes aufweist. Dieser Halter ist in umständlicher Weise durch mehrere Präge- und Biegeprozesse herzustellen, was zusammen mit der Notwendigkeit, den Halter an der Schiene eigens zu befestigen, umständlich und teuer ist. Es ist ferner schwierig, den aus Blech gebogenen Halter genügend auszusteifen. Ein wesentlicher weiterer Nachteil besteht jedoch darin, dass die Distanzelemente für den Scheibenrand durch Rippen gebildet in den U-förmigen Querschnittsbereich vorstehen und direkten metallischen Kontakt zur Fensterscheibe haben.

Dadurch kann schon ein einziges versehentliches starkes Zuschlagen der Fahrzeugtür zu einem Bruch der Fensterscheibe führen. Ein direkter metallischer Kontakt mit der Scheibenoberfläche ist weiterhin bei grossen Temperaturschwankungen durch die unterschiedlichen Wärmeausdehnungen der miteinander in Berührung stehenden Werkstoffe der Schiene und der Scheibe kritisch. Es kann sehr schnell zu Verspannungen und damit wiederum zu einem vorzeitigen Bruch der Scheibe kommen.

Bei einer weiteren bekannten Fensterschiene (DE-A-32 27 153, Fig. 7) ist die Fensterscheibe unter Zwischenschaltung eines den gesamten Zwischenraum dem Scheibenrand und dem U-förmigen Querschnittsbereich der Schiene ausfüllenden gummieleastischen U-Profils eingepresst. Diese Art der Befestigung hat den Nachteil einer nicht stets ausreichend sicheren Verbindung der Schiene mit der Scheibe. Die Scheibe kann schon nach kürzerer Zeit aus dem Gummi-Profil heraustreten.

Der Erfindung liegt die Aufgabe zugrunde, eine Fensterscheibe mit daran befestigter Schiene zu schaffen, die einfach herstellbar, hoch belastbar und unempfindlich gegen Wärme- und Stossbeanspruchung ist.

Diese Aufgabe wird erfindungsgemäss dadurch gelöst, dass zwischen dem U-förmigen Querschnittsbereich und dem Rand der Fensterscheibe wenigstens zwei gesonderte, längs des Randes voneinander entfernte und beiderseits der Fensterscheibe anliegende Kunststoff-Haltestreifen und im übrigen Zwischenraum ein aushärtendes, elastisches Verbindungsmaterial vorgesehen sind.

Dadurch, dass die Distanzelemente für die Scheibe durch gesondert einsetzbare Kunststoff-Haltestreifen gebildet werden, lässt sich die gesamte Schiene mit der daran ausgebildeten U-förmigen Aufnahmenut für den Scheibenrand aus einem Strangpressprofil herstellen, das eine hohe Formsteifigkeit der Schiene gewährleistet. Für die Haltestreifen lässt sich ein Material wählen, das Stossbeanspruchungen gut abdämpft und so einem vorzeitigen Bruch der Scheibe, etwa bei einem heftigen Zuschlagen der Fahrzeugtür, entgegenwirkt. Die Haltestreifen halten die Scheibe und die Schiene relativ zueinander in der genau gewünschten Position, bis das in den Zwischenraum zwischen der Nut und dem Scheibenrand eingebrachte Verbindungsmaterial ausgehärtet ist. Auch das Verbindungsmaterial stellt wegen seiner Elastizität ein gutes Dämpfungsglied zwischen Schiene und Scheibe dar, das Stösse abfedert. Dieses Material und die Haltestreifen behindern unterschiedliche Wärmedehnungen der Schiene und des Scheibenglases sehr wenig, so dass es auch bei grossen Temperaturunterschieden zu keinen nennenswerten und die Bruchgefahr erhöhenden Verspannungen kommt.

Zwei Ausführungsbeispiele sind im folgenden anhand der Zeichnung näher erläutert. Es zeigen:
Fig. 1 eine Ansicht auf einen Teilausschnitt des unteren Randes einer Fensterscheibe mit einer daran befestigten Schiene;
Fig. 2 einen Schnitt nach der Linie 11-11 in Fig. 1 und
Fig. 3 einen der Fig. 2 entsprechenden Schnitt eines zweiten Ausführungsbeispiels.

Bei den dargestellten Ausführungsbeispielen handelt es sich jeweils um eine vertikal in einen Türschacht versenkbare Fensterscheibe 1, an deren unterem horizontalen Rand 2 eine aus Metall bestehende Schiene 3 befestigt ist. Die Schiene 3 ist in ihrem unteren Bereich zur Aufnahme von Führungsrollen etwa C-färmig gestaltet und hat oben einen U-förmigen Querschnittsbereich 4, der nach oben offen ist. Zwischen dem U-förmigen Querschnittsbereich 4 und dem Rand 2 der Fensterscheibe 1 sind zwei beiderseits der Fensterscheibe 1 anliegende Haltestreifen 5 angeordnet. Im übrigen Zwischenraum zwischen den Schenkeln 6 des U-förmigen Querschnittsbereichs 4 und dem parallel dazu verlaufenden Rand 2 der Fensterscheibe 1 ist ein aushärtendes Verbindungsmaterial vorgesehen.

Wie man in Fig. 1 erkennt, sind die zwei Haltestreifen 5 längs des Randes 2 voneiander entfernt. Mit ihrer Längserstreckung erstrecken sich die Haltestreifen 5 senkrecht zum Rand 2 der Fensterscheibe 1. Die Haltestreifen können aus abgelängtem Bandmaterial bestehen und ggf. automatisch in die Schiene 3 eingebracht werden.

Bei dem in Fig. 2 dargestellten Ausführungsbeispiel bestehen die Haltestreifen 5 aus einem kurzen Profilabschnitt annähernd U-förmigen Querschnitts, dessen Schenkelenden 7 nach aussen zurückgebogen sind und die Schenkelenden der Schenkel 6 der Schiene 3 umgreifen. Natürlich können auch diese von Stangenmaterial geschnittenen Haltestreifen 5 automatisch in der Schiene 3 positioniert werden. Um sie sicherer bis zum Einsetzen der Fensterscheibe in der Schiene 3 zu fixieren, haben die zurückgebogenen Schenkelenden 7 nach ihnen gerichtete Haltvorsprünge 9, die einen äusseren vorspringenden Rand an den Schenkelenden der Schiene 3 untergreifen.

Es ist auch möglich, die Haltestreifen in Form einer haftfest in den U-förmigen Querschnittsbereich eingebrachten Kunststoffschicht zu verwirklichen. Ggf. kann eine solche Schicht auch auf eine ins Innere des U-Profils vorstehende Prägung aufgebracht werden. Die Haltestreifen 5 gewährleisten einen ausreichend lagegenauen und sicheren Abstand der Fensterscheibe 1 von den Schenkeln 6 des U-förmigen Querschnittsbereichs 4 der Schiene 3. Der durch diesen in vertikaler und horizontaler Richtung festgelegten Abstand gebildete Zwischenraum 8 ist weitgehend von einem aushärtenden Kleber ausgefüllt, der eine elastische aber dennoch sichere Verbindung zwischen Fensterscheibe 1 und Schiene 3 gewährleistet.

Bei dem in Fig. 3 dargestellten Ausführungsbeispiel sind die Haltestreifen 5' nicht nur senkrecht zum Scheibenrand sondern auch parallel zum Scheibenrand in ihrer Lage gesichert. Zu diesem Zweck besteht der Haltestreifen 5' aus einem annähernd U-förmigen Formteil, das an beiden Schenkeln 11 je einen nach aussen gerichteten Vorsprung 12 aufweist, der in eine zugeordnete Durchbrechung 13 in dem benachbarten Schenkel 11 der Schiene 3' eingreift. Bei dem bevorzugten Ausführungsbeispiel ist der Vorsprung 12 ein runder Noppen und die Durchbrechung 13 ist eine Bohrung in jedem Schenkel 11 der Schiene 3'.Anstelle des Noppens könnte natürlich auch ein anderes Rastelement, beispielsweise eine Rastnase oder ähnliches, Verwendung finden. Mit der beschriebenen Fixierung der Haltestreifen 5' kann die Montage der Scheibe 1 an der Schiene 3' auch automatisiert werden.

Der Haltestreifen 5' weist an seinen Schenkelinnenseiten senkrecht zum Scheibenrand 14 verlaufende flache Rippen 15 auf. Diese Rippen 15 können Dickentoleranzen der Fensterscheibe 1 gut ausgleichen und gewährleisten trotzdem eine zuverlässige Abdichtung des zwischen den beiden Haltestreifen 5' belassenen Hohlraums zwischen der Schiene 3' und der Fensterscheibe 1. Dieser Hohlraum ist bei eingesetzter Fensterscheibe 1 mit dem aushärtenden Verbindungsmaterial ausgefüllt, das noch genügend Weichheit hat, um einen Bruch der Fensterscheibe 1 an der Befestigungsstelle zu vermeiden. Das anfangs noch weiche Verbindungsmaterial kann nach dem Einsetzen der Fensterscheibe 1 wegen der Rippen 15 nicht zum seitlichen Rand der Fensterschiene 5' hin austreten.

## Patentansprüche

1. Fensterscheibe für Kraftfahrzeuge mit einer daran befestigten, insbesondere aus Metall bestehenden Schienen (3,3'), die einen mit Distanzelementen versehenen, U-förmigen Querschnittsbereich (4) zur Aufnahme des Randes der Fensterscheibe (1 ) unter Zwischenschaltung von Klebermaterial aufweist, dadurch gekennzeichnet, dass zwischen dem U-förmigen Querschnittsbereich (4) und dem Rand (2) der Fensterscheibe (1) wenigstens zwei gesonderte, längs des Randes (2) voneinander entfernte und beiderseits der Fensterscheibe (1) anliegende Kunststoff-Haltestreifen (5, 5') und im übrigen Zwischenraum (4) ein aushärtendes, elastisches Verbindungsmaterial vorgesehen sind.

2. Fensterscheibe nach Anspruch 1, dadurch gekennzeichnet, dass die Kunststoff-Haltestreifen (5, 5') sich senkrecht zum Rand (2) der Fensterscheibe (1 ) erstrecken.

3. Fensterscheibe nach Anspruch 1, dadurch gekennzeichnet, dass die Kunststoff-Haltestreifen aus abgelängtem Bandmaterial bestehen.

4. Fensterscheibe nach Anspruch 1, dadurch gekennzeichnet, dass die Kunststoff-Haltestreifen (5) aus einem kurzen Profilabschnitt annäherend U-förmigen Querschnitts besteht, dessen Schenkelenden (7) nach aussen zurückgebogen sind und die Schenkelenden der Schiene (3) umgreifen.

5. Fensterscheibe nach Anspruch 4, dadurch gekennzeichnet, dass die zurückgebogenen Schenkelenden (7) nach innen gerichtete Haltvorsprünge (9) haben, die einen äusseren vorspringenden Rand (10) an den Schenkelenden der Schiene (3) untergreifen.

6. Fensterscheibe nach Anspruch 1, dadurch gekennzeichnet, dass die Haltestreifen aus einer haftfest in das Innere des U-förmigen Querschnittsbereichs (4) eingebrachten Kunststoffschicht bestehen.

7. Fensterscheibe nach Anspruch 4, dadurch gekennzeichnet, dass die Kunststoffschicht auf nach innen vorspringenden Prägungen des U-förmigen Querschnittsbereichs aufgebracht ist.

8. Fensterscheibe nach Anspruch 1, dadurch gekennzeichnet, dass der Kunststoff-Haltestreifen (5') aus einem annähernd U-förmigen Formteil besteht, das an wenigstens einem Schenkel (11) einen nach aussen gerichteten Vorsprung (12) aufweist, der in eine zugeordnete Durchbrechung (13) in dem benachbarten Schenkel (11) der Schiene (3') eingreift.

9. Fensterscheibe nach Anspruch 8, dadurch gekennzeichnet, dass der Vorsprung (12) ein runder Noppen ist, der in eine Bohrung des Schenkels (11 ) der Schiene (3') eingreift.

10. Fensterscheibe nach Anspruch 4 oder 8, dadurch gekennzeichnet, dass der Kunststoff-Haltestreifen (5') an wenigstens einer seiner Schenkelinnenseiten senkrecht zum Scheibenrand (14) verlaufende Rippen (15) aufweist.

## Revendications

1. Glace de fenêtres pour véhicules automobiles avec un rail (3, 3'), notamment en métal, fixé sur cette glace et qui comporte une zone de section transversale (4) en forme de U, muni d'éléments d'écartement, et destinés à recevoir le bord de la glace (1 ) de la fenêtre avec interposition d'un matériau de collage, glace de fenêtre caractérisée en ce qu'entre la zone de section transversale en forme de U (4) et le bord (2) de la glace de fenêtre (1), il est prévu au moins deux bandes de maintien en matière plastique (5, 5') s'appliquant des deux côtes de la glace (1 ) de la fenêtre et dans l'espace intermédiaire restant (4) un matériau de liaison élastique durcissant.

2. Glace de fenêtre selon la revendication 1, caractérisée en ce que les bandes de maintien en matière plastique (5,5') s'étendent perpendiculairement par rapport au bord (2) de la glace de fenêtre (1 ).

3. Glace de fenêtre selon la revendication 1, caractérisée en ce que les bandes de maintien en matière plastique sont constituées par un matériau en bande tronçonné.

4. Glace de fenêtre selon la revendication 1, caractérisée en ce que les bandes de maintien en matière plastique (5) sont constituées par un court tronçon de profilé de section transversale approximativement en forme de U dont les extrémités des branches (7) sont recourbées vers l'extérieur et enserrent les extrémités des ailes du rail (3).

5. Glace de fenêtre selon la revendication 4, caractérisée en ce que les extrémités recourbées des branches (7) comportent des saillies de maintien (9) dirigées vers l'intérieur qui viennent en prise sous un bord extérieur en saillie (10) sur les extrémités des ailes du rail (3).

6. Glace de fenêtre selon la revendication 1, caractérisée en ce que les bandes de maintien sont constituées d'une couche de matière plastique adhérente rapportée à l'intérieur de la zone de section transversale (4) en forme de U.

7. Giace de fenêtre selon la revendication 4, caractérisée en ce que la couche de matière plastique est rapportée sur des empreintes faisant saillie vers l'intérieur de la zone de section transversale en forme de U.

8. Glace de fenêtre selon la revendication 1, caractérisée en ce que les bandes de maintien en matière plastique (5') sont constituées par une pièce moulée approximativement en forme de U, qui sur au moins une branche (11 ) comporte une saillie (12) dirigée vers l'extérieur, qui vient en prise dans un ajour correspondant (13) dans l'aile voisine (11) du rail (3').

9. Glace de fenêtre selon la revendication 8, caractérisée en ce que la saille (12) est un bouton rond qui vient en prise dans un perçage de l'aile (11) du rail (3').

10. Glace de fenêtre selon la revendication 4 ou 8, caractérisée en ce que les bandes de maintien en matière plastique (5') comportent sur au moins une de leur faces internes d'aile des nervures (15) s'étendant perpendiculairement par rapport au bord de la glace (14).

## Claims

1. A window pane for motor vehicles with a rail (3, 3'), especially of metal, attached thereto, which rail has a U-shaped cross-sectional region (4), provided with spacer elements, to receive the rim of the window pane (1) with the interposition of adhesive material, characterised in that, between the U-shaped cross-sectional region (4) and the rim (2) of the window pane (1), at least two separate plastics retaining strips (5, 5') are provided, which are spaced at a distance from each other along the rim (2) and rest on both sides against the window pane (1), and in the remaining intermediate space (4) a hardened elastic bonding material is provided.

2. A window pane according to Claim 1, characterised in that the plastics retaining strips (5,5') exend at right angles to the rim (2) of the window pane (1).

3. A window pane according to Claim 1, characterised in that the plastics retaining strips comprise strip material cut to length.

4. A window pane according to Claim 1, characterised in that the plastics retaining strips (5) comprise a short profiled section of approximately U-shaped cross-section, the shank ends (7) of which are bent back towards the outside and embrace the shank ends of the rail (3).

5. A window pane according to Claim 4, characterised in that the bent-back shank ends (7) have inwardly-directed retaining projections (9) which exend beneath an outer projecting rim (10) at the shank ends of the rail (3).

6. A window pane according to Claim 1, characterised in that the retaining strips comprise a layer of plastics material which is introduced so as to be firmly adherent into the inerior of the U-shaped cross-sectional region (4).

7. A window pane according to Claim 4, characterised in that the layer of plastics material is applied onto inwardly-projecting stamped areas of the U-shaped cross-sectional region.

8. A window pane according to Claim 1, characterised in that the plastics retaining strip (5') comprises an approximately U-shaped part which, on at least one shank (11), has an outwardly-directed projection (12) which engages in an associated perforation (13) in the adjacent shank (11) of the rail (3').

9. A window pane according to Claim 8, characterised in that the projection (12) is a round nub which engages into a bore of the shank (11) of the rail (3').

10. A window pane according to Claim 4 or 8, characterised in that, on at least one of its shank inner sides, the plastics retaining strip (5') has ribs (15) running at right angles to the rim (14) of the pane.
